# EUROPÄISCHE PATENTSCHRIFT

(11) **EP 0 682 132 B1**
(45) Veröffentlichungstag und Bekanntmachung des Hinweises auf die Patenterteilung: **04.08.1999**
(21) Anmeldenummer: 94810271.0
(22) Anmeldetag: 09.05.1994
(51) Int. Cl.: D03D 49/10, D03D 51/00

(54) **Verfahren und Webmaschine zur Ueberwachung der Warenrandstellung**
Method and weaving machine for surveying the cloth line position
Méthode et machine à tisser pour surveiller la position de la façure du tissu

(43) Veröffentlichungstag der Anmeldung: 15.11.1995
(73) Patentinhaber: SULZER RÜTI AG, CH-8630 Rüti (CH)
(72) Erfinder: De Jager, Godert, Dr., CH-8121 Benglen (CH)
(74) Vertreter: Heubeck, Bernhard

(56) Entgegenhaltungen:
- EP-A- 0 136 389
- EP-A- 0 376 338
- CH-A- 668 997
- DE-A- 3 435 391
- PATENT ABSTRACTS OF JAPAN vol. 16, no. 411 (C-0979) 31. August 1992 & JP-A-04 136 239 (TSUDAKOMA CORP.)

## Beschreibung

Die Erfindung betrifft ein Verfahren und eine Vorrichtung zur Abtastung der Warenrandstellung in einer Webmaschine sowie eine Webmaschine mit einer derartigen Vorrichtung.

Verfahren zum Erfassen der Warenrandstellung in einer Webmaschine sind bekannt. DE-A-3 435 391 offenbart, daß die Warenrandstellung von einer video kamera erfaßt wird. Bei einem anderen Verfahren, welches den Oberbegriff des Anspruchs 1 zugrunde liegt, wird z.B. ein Fühler in der Kettrichtung verschoben und die Warenrandstellung durch ein Ausgangssignal festgestellt, wenn der Fühler den Warenrand überfahren hat.

Dieses Verfahren hat den Nachteil, dass die Abtastung zu einem vorbestimmten Zeitpunkt erfolgt und zwar unter der Annahme, dass die Bewegung des Warenrandes abgeschlossen ist.

Der Erfindung liegt die Aufgabe zugrunde, ein Verfahren zur Abtastung der Warenrandstellung zu verbessern, in dem die Warenrandbewegung während des Stillstandes der Webmaschine abgetastet wird.

Diese Aufgabe wird erfindungsgemäss durch die kennzeichnenden Merkmale des Anspruches 1 gelöst.

Bei diesem Verfahren werden in vorteilhafter Weise sämtliche Bewegungen des Warenrandes während der Stillstandszeit der Webmaschine z.B. bei Schussfehlerbehebung festgestellt. Die Rücksetzung des Warenrandes kann unmittelbar erfolgen und danach die Webmaschine gestartet werden.

Das Tastorgan wird mit Vorteil in die Unterseite der Gewebebahn eingeführt, weil dadurch die Plazierung des Tastorgans innerhalb der Gewebebahn und mit einem minimalen Abstand von Warenrand ermöglicht wird.

Eine Vorrichtung zur Durchführung des Verfahrens ist erfindungsgemäss durch die Merkmale des Anspruches 5 gekennzeichnet.

Nachfolgend wird die Erfindung anhand der beiliegenden Zeichnung erläutert.

Es zeigen:
- Fig. 1: eine Ausführungsform einer erfindungsgemässen Vorrichtung im Schnitt und
- Fig. 2: eine andere Ausführungsform einer erfindungsgemässen Vorrichtung.

Es wird auf Fig. 1 Bezug genommen. In einem Gehäuse 1 sind eine Tastnadel 2, ein Elektromagnet 3, ein induktiver Wegaufnehmer 4, ein einarmiger Hebel 5 und eine Zugfeder 6 angeordnet. Der Elektromagnet 3 hat einen Ankerteil 7. Der Hebel 5 ist an einem Ende an einer Gehäusewand 8 angelenkt und liegt auf dem Ankerteil 7. Die Tastnadel 2 ist an einem Ende an den Hebel 5 befestigt und ist in einem Langloch 9 in einer zweiten Gehäusewand 10 geführt. An der Tastnadel 2 ist ein Organ 11 befestigt, das mit dem Wegaufnehmer 4 zusammenwirkt.

Es wird auf Fig. 2 Bezug genommen. In einem Gehäuse 21 sind eine Tastnadel 23 ein Zweiweg-Druckluftzylinder 23 und eine Kontaktanordnung 24 angeordnet. Der Druckzylinder 23 hat einen Kolben 25 und ist über zwei Schlauchleitung 26 mit einer nicht dargestellten Druckluftquelle verbunden. Die Tastnadel 23 ist an einem Ende mit dem Kolben 25 verbunden und am anderen Ende in einem Langloch 26 in einer Gehäusewand 27 geführt. Die Kontaktanordnung hat zwei Kontakte, deren Kontaktflächen im Abstand zueinander angeordnet sind. Die Tastnadel 22 ist zwischen den Kontaktflächen angeordnet, wobei die Abstände zwischen der Tastnadel und der Kontaktflächen gleich ist.

Der Webvorgang kann aufgrund von Betriebsstörungen in der Webmaschine oder Mängeln der zu verwebenden Fäden unterbrochen werden. Hier setzt das nachstehend beschriebene Verfahren ein. Wird die Webmaschine aufgrund einer Fehlermeldung aus der Webmaschinensteuerung stillgesetzt, so wird mit der Abschaltung der Elektromagnet 3 erregt und der Ankerteil 7 ausgestossen. Dadurch wird der Hebel 5 geschwenkt und die Nadel in die Gewebebahn 18 eingetrieben. Hierbei bilden die Langlochseitenflächen eine Führung, die ein seitliches Auslenken der Tastnadel eingeschränkt. Die Stellung der in die Gewebebahn eingeführten Tastnadel bezüglich dem Wegaufnehmer wird als Nullstellung in der Maschinensteuerung gespeichert. Während des Betriebsunterbruches der Webmaschine wird die Stellung des Warenrandes aufgrund unterschiedlicher Ursachen und Vorgänge z.B. durch selbsttätiges Entspannen des Gewebes und der Kettfäden verändert. Aufgrund dieser Aenderung wird die Lage der Tastnadel bezüglich des Wegaufnehmers geändert, z.B. um ein Mass X. Bei Wiederstart der Webmaschine wird vorgängig der Warenrand verschoben, bis die Tastnadel ihre Nullstellung erreicht. Zusammen mit der Rückstellung des Warenrandes wird gleichzeitig der vorgängige Betriebszustand bezüglich der Gewebe- bzw. Kettspannung wieder hergestellt. Durch die Maschinensteuerung wird das Startsignal für die Webmaschine erzeugt und der Elektromagnet 3 entregt, so dass die Rückstellfeder 6 den Hebel 5 zurückzieht und folglich die Tastnadel 2 aus der Gewebebahn 18 gezogen wird.

Die Vorrichtung ist in einer Webmaschine auf der Weberstandseite vor dem Webblatt 17 und unterhalb der Gewebebahn 18 so angeordnet, dass die Tastnadel 2, 22 nahe dem Warenrand 19 in die Gewebebahn 18 einführbar ist (Fig. 1).

Ein besonderer Vorteil der beschriebenen Vorrichtung besteht ferner darin, dass diese bei Verwendung mit Luft-Webmaschinen, wo bekanntlich während dem Schussfadenanschlag, der Warenrand vom Schusseintragskanal überdeckt wird, ungehindert eingesetzt werden kann.

Zur Abtastung der Warenrandstellung wird mit einer Betriebsunterbrechung in der Nähe des Warenrandes eine Tastnadel 2 in die Gewebebahn 18 eingeführt, um die Verschiebung des Warenrandes 19 während des Stillstandes der Webmaschine festzustellen. Die Tastnadel 2 ist einer Betätigungseinrichtung 3 verbunden, um die Tastnadel 2 in die Gewebebahn 18 einzuführen und mit einem Wegaufnehmer 3 induktiv gekoppelt, um die Verschiebung des Warenrandes 19 zu messen.

Bei einer Webmaschine kann somit in vorteilhafter Weise, die aufgrund unterschiedlicher Ursachen und Vorgänge z.B. durch selbsttätiges Entspannen des Gewebes und der Kettfäden, bewirkte Verschiebung des Warenrandes während des Stillstandes der Webmaschine kontinuierlich abgetastet werden.

## Patentansprüche

1. Verfahren zur Abtastung der Warenrandstellung in einer Webmaschine mit einem Tastorgan (2;22), das mit der Gewebebahn (18) in Wirkverbindung ist und in Abhängigkeit der Verschiebung des Warenrandes (19) ein Signal abgibt, dadurch gekennzeichnet, dass das Tastorgan (2;22) bei einer Betriebsunterbrechung der Webmaschine in die Gewebebahn (18) eingeführt wird, um die Verschiebung des Warenrandes (19) während des Stillstandes der Webmaschine zu messen.

2. Verfahren nach Anspruch 1, dadurch gekennzeichnet, dass das Tastorgan (2;22) in die Unterseite der Gewebebahn (18) eingeführt wird.

3. Verfahren nach einem der Ansprüche 1 oder 2, dadurch gekennzeichnet, dass das Tastorganeine Nadel (2,22) ist, welche nahe des Warenrandes (19) in die Gewebebahn eingeführt wird.

4. Verfahren nach einem der Ansprüche 1 bis 3, dadurch gekennzeichnet, dass die Lageänderung des Tastorgans (2;22) kontinuierlich oder diskontinuierlich erfasst wird.

5. Verfahren nach Anspruch 1, dadurch gekennzeichnet, dass das Signal als Anzeige- und/oder Steuersignal verwendet wird, um den Warenrand (19) in die ursprüngliche Stellung zurückzuführen.

6. Vorrichtung zur Durchführung des Verfahrens nach einem der Ansprüche 1 bis 5, gekennzeichnet durch eine erste Einrichtung (3; 23) die mit dem Tastorgan (2; 22) verbunden ist, um das Tastorgan zu betätigen und durch eine zweite Einrichtung (4; 24) die mit dem Tastorgan in Wirkverbindung ist, um ein von der durch die Verschiebung der Gewebebahn (18) bewirkte Lageänderung des Tastorgans abhängiges Signal zu erzeugen.

7. Vorrichtung nach Anspruch 6, dadurch gekennzeichnet, dass die erste Einrichtung einen Arbeitszylinder (23) aufweist.

8. Vorrichtung nach Anspruch 6, dadurch gekennzeichnet, dass die erste Einrichtung einen Elektromagnet (3) aufweist.

9. Vorrichtung nach Anspruch 6, dadurch gekennzeichnet, dass die zweite Einrichtung ein induktiver Wegaufnehmer (4) ist.

10. Vorrichtung nach Anspruch 6, dadurch gekennzeichnet, dass die zweite Einrichtung eine Kontaktanordnung (24) ist.

11. Vorrichtung nach Anspruch 6, dadurch gekennzeichnet, dass die erste Einrichtung (3) ein Rückstellorgan (6) für das Tastorgan (2) aufweist, um das Tastorgan und die Gewebebahn (18) ausser Eingriff zu bringen.

12. Webmaschine mit einer Vorrichtung nach einem der Ansprüche 6 bis 11.

## Claims

1. Method for sensing the fell position in a weaving machine by means of a sensor member (2; 22), the sensor member being in operative association with the run of cloth (18) and outputting a signal which depends on the displacement of the fell (19), characterised in that, with an interruption of operation of the weaving machine, the sensor member (2; 22) is inserted into the run of cloth in order to measure the displacement of the fell (19) while the weaving machine is at rest.

2. Method in accordance with claim 1, characterised in that the sensor member (2; 22) is inserted into the underside of the run of cloth.

3. Method in accordance with one of the claims 1 or 2, characterised in that the sensor member is a needle (2; 22) which is inserted into the run of cloth near to the fell.

4. Method in accordance with one of the claims 1 to 3, characterised in that the positional change of the sensor member (2; 22) is detected continuously or discontinuously.

5. Method in accordance with claim 1, characterised in that the signal is used as a display signal and/or control signal in order to return the fell (19) to its original position.

6. Apparatus for performing the method of one of the claims 1 to 5, characterised by a first device (3; 23) which is connected to the sensor member (2; 22) in order to actuate the sensor member, and by a second device (4; 24) which is in operative association with the sensor member in order to produce a signal which is dependent on the positional change of the sensor member brought about by the displacement of the run of cloth (18).

7. Apparatus in accordance with claim 6, characterised in that the first device has a working cylinder (23).

8. Apparatus in accordance with claim 6, characterised in that the first device has an electromagnet (3).

9. Apparatus in accordance with claim 6, characterised in that the second device is an inductive distance sensor (4).

10. Apparatus in accordance with claim 6, characterised in that the second device is a contact arrangement (24).

11. Apparatus in accordance with claim 6, characterised in that the first device (3) has a reset member (6) for the sensor member (2) in order to bring the sensor member and the run of cloth (18) out of engagement.

12. Weaving machine having an apparatus in accordance with one of the claims 6 to 11.

## Revendications

1. Procédé pour balayer la position de bord de tissu dans un métier à tisser avec un organe de balayage (2 ; 22) qui est en liaison active avec la bande de tissu (18) et qui, en fonction du déplacement du bord du tissu (19), émet un signal, caractérisé en ce que l'organe de balayage (2 ; 22), lors d'une interruption du fonctionnement du métier à tisser, est introduit dans la bande de tissu (18) pour mesurer le déplacement du bord du tissu (19) pendant l'arrêt du métier à tisser.

2. Procédé selon la revendication 1, caractérisé en ce que l'organe de balayage (2 ; 22) est introduit dans le côté inférieur de la bande de tissu (18).

3. Procédé selon l'une des revendications 1 ou 2, caractérisé en ce que l'organe de balayage est une aiguille (2 ; 22) qui est introduite à proximité du bord du tissu (19) dans la bande de tissu.

4. Procédé selon l'une des revendications 1 à 3, caractérisé en ce que la modification de la position de l'organe de balayage (2 ; 22) est détectée d'une manière continue ou discontinue.

5. Procédé selon la revendication 1, caractérisé en ce que le signal est utilisé comme signal d'indication et/ou de commande pour ramener le bord de tissu (19) dans la position initiale.

6. Dispositif pour la mise en oeuvre du procédé selon l'une des revendications 1 à 5, caractérisé par une première installation (3 ; 23) qui est reliée à l'organe de balayage (2 ; 22) pour actionner l'organe de balayage et par une deuxième installation (4 ; 24) qui est en liaison active avec l'organe de balayage pour produire un signal dépendant de la modification de la position de l'organe de balayage provoquée par le déplacement de la bande de tissu (18).

7. Dispositif selon la revendication 6, caractérisé en ce que la première installation présente un cylindre de travail (23).

8. Dispositif selon la revendication 6, caractérisé en ce que le premier dispositif présente un électro-aimant (3).

9. Dispositif selon la revendication 6, caractérisé en ce que la deuxième installation est un capteur de déplacement inductif (4).

10. Dispositif selon la revendication 6, caractérisé en ce que la deuxième installation est un agencement à contact (24).

11. Dispositif selon la revendication 6, caractérisé en ce que la première installation (3) présente un organe de rappel (6) pour l'organe de balayage (2) pour mettre hors prise l'organe de balayage et la bande de tissu (18).

12. Métier à tisser présentant un dispositif selon l'une des revendications 6 à 11.
